# EUROPÄISCHE PATENTSCHRIFT

(11) **EP 1 474 853 B1**
(45) Veröffentlichungstag und Bekanntmachung des Hinweises auf die Patenterteilung: **08.10.2008**
(21) Anmeldenummer: 02776850.6
(22) Anmeldetag: 18.10.2002
(51) Int. Cl.: H02B 11/02

(54) **ELEKTRISCHER LEISTUNGSSCHALTER MIT EINER ANSCHLUSSVORRICHTUNG FÜR HILFSSTROMKREISE**
ELECTRIC POWER CIRCUIT BREAKER COMPRISING A CONNECTION DEVICE FOR AUXILIARY CURRENT CIRCUITS
DISJONCTEUR ELECTRIQUE DOTE D'UN DISPOSITIF DE RACCORDEMENT DESTINE A DES CIRCUITS ELECTRIQUES AUXILIAIRES

(30) Priorität: 31.10.2001 DE 10154980
(43) Veröffentlichungstag der Anmeldung: 10.11.2004
(73) Patentinhaber: SIEMENS AKTIENGESELLSCHAFT, 80333 München (DE)
(72) Erfinder: ETTE, Bernd, 15528 Grünheide (OT Neumönchwinkel) (DE); HOCHGRAEF, Holger, 56368 Berghausen (DE); MIZENER, Jeffery, C., Sidney, OH 45365 (US); MUSIOL, Aron-Ernst, 12305 Berlin (DE)
(86) Internationale Anmeldenummer: PCT/DE2002/004004
(87) Internationale Veröffentlichungsnummer: WO 2003/038963

(56) Entgegenhaltungen:
- EP-A- 0 923 175
- DE-A- 19 706 961
- GB-A- 1 601 850

## Beschreibung

Die Erfindung betrifft einen elektrischen Leistungsschalter mit Trennkontakten für Hauptstromkreise, einer Anschlussvorrichtung für Hilfsstromkreise und mit einer mit der Anschlussvorrichtung zusammenwirkenden ortsfest angebrachten Kontaktvorrichtung, wobei der Leistungsschalter bezüglich der Trennkontakte eine Betriebsstellung und eine Trennstellung sowie eine dazwischen liegende Teststellung einnehmen kann und die Anschlussvorrichtung für Hilfsstromkreise in der Betriebsstellung und in der Teststellung mit der ortsfesten Kontaktvorrichtung verbunden ist und wobei ferner an einem den Leistungsschalter aufnehmenden Einschubrahmen Meldeschalter zur Erfassung und Signalisierung der genannten Stellungen des Leistungsschalters im Einschubrahmen und eine Schnittstellenbaugruppe angeordnet sind, welche aus der Kontaktvorrichtung und von den Meldeschaltern übertragene Signale zur Weitergabe an ein Feldbus-System verarbeitet

Einschub-Leistungsschalter dieser Art (engl. withdrawable or drawout circuit breaker) werden zumeist in Verbindung mit Einschubrahmen benutzt, die als Träger ortsfester Trennkontakte und der erwähnten ortsfesten Kontaktvorrichtung ausgebildet sind. Beispiele solcher Anordnungen sind der US 4 139 748, US 4 743 715 und US 5 594 221 zu entnehmen. Über die Kontaktvorrichtung wird eine Vielzahl von Signalen übertragen, und zwar sowohl von dem bewegbaren Leistungsschalter zu dem Einschubrahmen als auch umgekehrt. Wesentlich ist dabei insbesondere eine Signalisierung der Position des Leistungsschalters im Einschubrahmen (Betriebsstellung, Teststellung, Trennstellung), um den Schaltzustand und die Betriebsbereitschaft der Leistungsschalter einer Schaltanlage mittels einer zentralen Betriebswarte überwachen zu können. Zur Erfassung der Position des Leistungsschalters werden spezielle, robuste und besonders betriebssichere Baugruppen von Meldeschaltern eingesetzt, z.B. nach DE 201 05 889 U1. Diese Melde- oder Hilfsschalterbaugruppe befindet sich an einer Seitenwand eines Einschubrahmens und wird durch einen im Einschubrahmen befindlichen Leistungsschalter betätigt. Damit wird auch der Zustand erfasst, dass sich kein Leistungsschalter im Einschubrahmen befindet.

Zum Austausch von Steuersignalen zwischen einer zentralen Steuereinrichtung und den Leistungsschaltern einer Schaltanlage ist es zur Vermeidung einer kompletten Einzelverdrahtung mit zahlreichen Leitern bekannt, sogenannte Feldbus-Systeme zu verwenden, die im einfachsten Fall unabhängig von der Anzahl zu vernetzender Schaltgeräte mit vier Adern (zwei Signaladern, zwei Adern für die Stromversorgung) auskommen. Beispiele für die Anwendung von Feldbus-Systemen sind in der DE 197 06 961 A1 oder der EP 0 736 946 B1 beschrieben. In ein solches Feldbus-System sind daher einerseits Meldungen und Befehle zwischen dem Schutzmodul (elektronischer Überstromauslöser) und einer Warte oder Zentrale einzuspeisen sowie die Positionsmeldungen des Leistungsschalters im Einschubrahmen. Da aber der Austausch aller Informationen über ein Schnittstellenmodul (Interface-Baugruppe; Gateway) erfolgt, bedeutet dies, dass zumindest innerhalb der Einschubrahmen/Leistungsschalter-Baugruppe das Schnittstellenmodul mit dem Schutzmodul und der Meldeschalterbaugruppe durch eine direkte (1:1) Verdrahtung zu verbinden ist, wie dies in der EP 0 923 175 A1 beschrieben ist. Dabei befinden sich die Meldeschalter an der (dem Leistungsschalter zugewandten) Innenseite einer Seitenwand des Einschubrahmens, wahrend das Schnittstellenmodul an der gegenüberliegenden Außenseite angebracht ist. Gemeinsame Befestigungsmittel für die Meldeschalter und das Schnittstellenmodul durchsetzen die Seitenwand.

Der Erfindung liegt die Aufgabe zugrunde, den Aufwand für Verdrahtung und Befestigung der beschriebenen Komponenten zu verringern und dabei kompakte Gesamtabmessungen zu ermöglichen.

Gemäß der Erfindung wird diese Aufgabe dadurch gelöst, dass die Kontaktvorrichtung, die Schnittstellenbaugruppe und die Meldeschalter zu einer Baueinheit kombiniert sind. Damit verkürzt sich die Verdrahtung derart, dass sie keinen Einfluss auf die Gesamtabmessungen mehr hat, wodurch zugleich der Materialaufwand verringert und die Betriebssicherheit gesteigert ist. In diesem Fall kann eine konventionelle Verdrahtung vollständig entfallen, da beispielsweise eine einzige Leiterplatte zugleich Träger der Schnittstellenbaugruppe, der Kontaktvorrichtung und der Meldeschalter sein kann.

Die Erfindung wird im folgenden anhand des in der Figur veranschaulichten Ausführungsbeispieles näher erläutert. Die Figur zeigt in schematischer Darstellung die zusammenwirkenden Baugruppen des Leistungsschalters und des Einschubrahmens in Verbindung mit einem Feldbus-System.

Die Figur zeigt als zusammenwirkende Einheiten einen Einschubrahmen 1 mit einem darin eingesetzten Niederspannungs-Leistungsschalter 2. Der Aufbau dieser Einheiten im Einzelnen ist im vorliegenden Zusammenhang unwesentlich, weshalb von näheren Darlegungen abgesehen wird. Es sei lediglich darauf hingewiesen, dass ein Einschubrahmen in DE 201 05 889 U1 dargestellt ist und dass Niederspannungs-Leistungsschalter einer geeigneten Bauform gleichfalls dem Fachmann vertraut sind.

Angedeutet ist in der Figur ein zu dem Leistungsschalter 2 gehörender elektronischer Überstromauslöser 3, ein Betätigungsmagnet 4 zum Ausschalten und eine weiterer, zum Einschalten des Leistungsschalters 2 dienender Betätigungsmagnet 5. In bekannter Weise sorgen die Betätigungsmagnete 4 und 5 für eine Freigabe von Verklinkungsteilen in der Schaltmechanik des Leistungsschalters, um die gewünschten Schaltvorgänge zu ermöglichen. Die genannten Einheiten, elektronischer Überstromauslöser 3, Betätigungsmagnete 4 und 5 sind mit einer Anschlussvorrichtung 6 verbunden, die in bekannter Weise am Leistungsschalter 2 derart angebracht ist, dass sie mit einer am Einschubrahmen 1 befindlichen Kontaktvorrichtung 7 in Eingriff gelangen kann. Diese gehört zu einer Baueinheit 10, die Anschlussmittel 11 für ein Feldbus-System 12 (Profibus, Interbus) aufweist, welches zur Kommunikation zwischen mehreren Einheiten der gezeigten Art untereinander und mit einer Betriebszentrale oder Warte dient. Die Baueinheit 10 enthält ferner eine Meldeschalterbaugruppe 13 zur Erfassung der Anwesenheit eines Leistungsschalters 2 im Einschubrahmen 1 sowie der jeweiligen Position (Trenn-, Test- oder Betriebsstellung). Eine gleichfalls zu der Baueinheit 10 gehörende Schnittstellenbaugruppe 14 verknüpft die Kontaktvorrichtung 7, die Meldeschalterbaugruppe 13 und das Feldbus-System 12. Da die genannten Baugruppen im enger räumlicher Nachbarschaft angeordnet sind, entfällt eine gesonderte Verdrahtung, wie sie bisher erforderlich war.

Mittels eines gestrichelten Pfeiles ist angedeutet, dass die Schnittstellenbaugruppe 14 auch weitere Signale, z. B. von anderen gleichen oder ähnlichen Baueinheiten, empfangen und verarbeiten kann, die über ein Kommunikationssystem 15 übertragen werden. Ferner ist durch Verbindungen zwischen der Kontaktvorrichtung 7 und der Schnittstellenbaugruppe 14 angedeutet, dass der Überstromauslöser 3 sowie die Betätigungsmagnete 4 und 5 sowohl mittels des Feldbus-Systems 12 als auch mittels des Kommunikationssystems 15 beeinflusst werden können. Auf diese Weise kann beispielsweise der Leistungsschalter durch Fernsteuerung ein- oder ausgeschaltet werden oder es können Ansprechwerte des Überstromauslösers 3 verändert werden. Dabei wird durch die jeweils zuvor übermittelte Positionsmeldung des Leistungsschalters 2 (nicht vorhanden oder vorhanden und in Position Trenn/Test/Betrieb) sichergestellt, dass nur ausführbare Befehle bzw. nur dann Befehle übermittelt werden, wenn der Betriebszustand des Leistungsschalters eine Verarbeitung der Befehle zulässt.

Die Darstellung in der Figur ist bezüglich der Kontaktvorrichtung 7 insofern vereinfacht, als die Anzahl der einzelnen Kontaktstellen auf die zum Verständnis der Erfindung benötigten Kanäle beschränkt ist. In der Praxis können Niederspannungs-Leistungsschalter eine sehr viel größere Anzahl von Kontaktstellen in der Kontaktvorrichtung aufweisen, die im Sinne der Erfindung gleichfalls Bestandteil der Baueinheit 10 sein können.

## Patentansprüche

1. Elektrischer Leistungsschalter (2) mit Trennkontakten für Hauptstromkreise, einer Anschlussvorrichtung (6) für Hilfsstromkreise und mit einer mit der Anschlussvorrichtung zusammenwirkenden ortsfest angebrachten Kontaktvorrichtung (7), wobei der Leistungsschalter (2) bezüglich der Trennkontakte eine Betriebsstellung und eine Trennstellung sowie eine dazwischen liegende Teststellung einnehmen kann und die Anschlussvorrichtung (6) für Hilfsstromkreise in der Betriebsstellung und in der Teststellung mit der ortsfesten Kontaktvorrichtung (7) verbunden ist und wobei ferner an einem den Leistungsschalter (2) aufnehmenden Einschubrahmen (1) Meldeschalter (13) zur Erfassung und Signalisierung der genannten Stellungen des Leistungsschalters (2) im Einschubrahmen (1) und eine Schnittstellenbaugruppe (14) angeordnet sind, welche aus der Kontaktvorrichtung und von den Meldeschaltern (13) übertragene Signale zur Weitergabe an ein Feldbus-System (12) verarbeitet,
**dadurch gekennzeichnet, dass**
die Kontaktvorrichtung (7), die Schnittstellenbaugruppe (14) und die Meldeschalter (13) zu einer Baueinheit (10) kombiniert sind.

## Claims

1. Electrical circuit breaker (2) having isolating contacts for main circuits, a connection device (6) for auxiliary circuits, and having a contact device (7) which interacts with the connection device and is fitted such that it is fixed in position, it being possible for the circuit breaker (2) to assume, in relation to the isolating contacts, an operating position and an isolating position as well as a test position located between these two positions, and the connection device (6) for auxiliary circuits being connected to the stationary contact device (7) in the operating position and in the test position, and, furthermore, signaling switches (13) for detecting and signaling said positions of the circuit breaker (2) in a withdrawable-part frame (1) and an interface module (14) being arranged on the withdrawable-part frame (1) accommodating the circuit breaker (2), said interface module (14) processing signals from the contact device which have been transmitted by the signaling switches (13) for the purpose of passing them on to a fieldbus system (12),
**characterized in that**
the contact device (7), the interface module (14) and the signaling switches (13) are combined to form one assembly (10).

## Revendications

1. Disjoncteur électrique ( 2 ) ayant des contacts de coupure pour des circuits de courant principaux, un dispositif de raccordement ( 6 ) pour des circuits de courant auxiliaires et un dispositif de contact ( 7 ) agencé de manière à rester fixe et à coopérer avec le dispositif de raccordement,
le disjoncteur ( 2 ) pouvant prendre par rapport aux contacts de coupure une position de fonctionnement et une position de coupure ainsi qu'une position de test intermédiaire entre les deux précédentes et le dispositif de raccordement ( 6 ) pour des circuits de courant auxiliaires étant relié en position de fonctionnement et en position de test au dispositif de contact fixe ( 7 ) et des interrupteurs de signalisation ( 13 ) étant agencés sur un cadre de rack ( 1 ) recevant le disjoncteur ( 2 ) pour détecter et signaler les positions mentionnées du disjoncteur ( 2 ) dans le cadre de rack ( 1 ) et un module d'interface (14) étant agencé de même pour traiter des signaux transmis par le dispositif de contact et par les interrupteurs de signalisation ( 13 ) en vue d'une retransmission à un système de bus de terrain ( 12 ),
**caractérisé par le fait que** le dispositif de contact ( 7 ), le module d'interface ( 14 ) et les interrupteurs de signalisation ( 13 ) sont combinés en une seule unité de construction ( 10 ).
